# EUROPÄISCHE PATENTSCHRIFT

(11) **EP 3 866 568 B1**
(45) Veröffentlichungstag und Bekanntmachung des Hinweises auf die Patenterteilung: **28.08.2024**
(21) Anmeldenummer: 20215458.9
(22) Anmeldetag: 18.12.2020
(51) Int. Cl.: H05B 45/20, H05B 45/10

(54) **LED-STREIFEN**
LED STRIP
BANDE LED

(30) Priorität: 17.02.2020 DE 102020001001
(43) Veröffentlichungstag der Anmeldung: 18.08.2021
(73) Patentinhaber: LS Lighting Solutions GmbH, 28865 Lilienthal (DE)
(72) Erfinder: Marx, Rüdiger, 28359 Bremen (DE); Kottkamp, Michael, 26931 Elsfleth (DE)
(74) Vertreter: Heiland, Karsten

(56) Entgegenhaltungen:
- DE-U1- 202018 104 566
- US-A1- 2009 154 156
- US-A1- 2011 305 011
- US-A1- 2014 167 632

## Beschreibung

Die Erfindung betrifft ein Verfahren zum Betrieb eines LED-Streifens in einem Fluchtwegemarkierungssystem und mit wenigstens einer LED-Insel und mit Kabeln zum Anschluss an eine Spannungsversorgung oder an weitere LED-Inseln. Vorzugsweise ist der LED-Streifen als Bestandteil eines Fluchtwegemarkierungssystems vorgesehen. Fluchtwegemarkierungssysteme sind insbesondere an Bord von Schiffen, von Flugzeugen oder in öffentlichen Gebäuden (wie beispielsweise U-Bahn-Stationen, Hospitäler, Kinos, Kongresscenter, Großraumbüros, Flughäfen) vorgeschrieben. Der LED-Streifen ist insbesondere zur Verwendung für die Markierung von Fluchtwegen an Bord von Schiffen vorgesehen, kann aber auch an anderer Stelle vorteilhaft genutzt werden, also beispielsweise an Bord von Flugzeugen oder in Gebäuden.

LED-Streifen für Fluchtwegmarkierungsleisten sind aus der DE 196 27 856 A1 bekannt. Die Schrift zeigt in den Fig. 3, 4, 5 LED-Inseln, die über drei Leiter miteinander verbunden sind. Jede LED-Insel besteht dort aus einer Leiterplatte und einem LED-Element als Leuchtmittel. Wie in Fig. 7 der Schrift gezeigt, ist jedem LED-Element ein Widerstand zugeordnet. Aufgrund der aus drei Leitern bestehenden Verbindung ist die Verschaltung relativ komplex. Für bestimmte Anwendungszwecke muss der LED-Streifen pro Meter Länge eine bestimmte Anzahl an LED-Inseln aufweisen, die mit Strom zu versorgen sind.

Dadurch ergibt sich ein bestimmter Stromverbrauch pro Meter Länge. Der Stromverbrauch ist in erster Linie abhängig von den in die LED-Inseln eingesetzten LEDs und Widerständen. Das zur Verfügung stehende Licht ist in erster Linie von den verwendeten LEDs abhängig. Angestrebt werden ein möglichst geringer Stromverbrauch, eine geringe Wärmeentwicklung, eine hohe Lichtstärke und eine lange Lebensdauer der LEDs.

Aus der US 2011/0305011 A1 sind LED-Streifen mit einer LED bekannt. Alternativ können LED-Gruppen vorgesehen sein. Die LED-Gruppen werden für die Erzeugung mehrfarbigen Lichts genutzt. Hierzu werden einzelne Farben in Stufen zu 25% variiert. Außerdem wird wenigstens eine der LEDs mit 75% eines Maximalstroms betrieben.

Die US 2014/0167632 A1 offenbart einen LED-Streifen, bei dem Gruppen aus drei LEDs mit einem Widerstand zusammen geschaltet sind. Anschlussleiter, Widerstände und LEDs können auf einer flexiblen Leiterplatte angeordnet sein.

Die DE 202018104566 U1 offenbart eine Beleuchtungseinrichtung mit mehreren, auf einem Träger angeordneten LEDs und einem Vorwiderstand.

Die US 2009/0154156 A1 offenbart einen LED-Streifen mit besonderem Aufbau von LED-Chips.

Aufgabe der vorliegenden Erfindung ist die Schaffung eines LED-Streifens mit hohem Wirkungsgrad, niedriger Stromaufnahme, hoher Lichtstärke, langer Lebensdauer und/oder möglichst niedriger Temperatur. Daneben kann es Aufgabe der Erfindung sein, Anschlüsse der LED-Inseln so auszubilden, dass ein nur geringer Übergangswiderstand möglich ist und/oder die anzuschließenden Kabel möglichst wenig verändert oder bearbeitet werden müssen.

Zur Lösung der Aufgabe weist das erfindungsgemäße Verfahren die Merkmale des Anspruchs 1 auf. Auf jeder LED-Insel sind mindestens eine Multichip-LED und mindestens ein elektrischer Widerstand in Reihe geschaltet vorgesehen. Als Multichip-LED wird hier jedes LED-Element verstanden, welches zwei oder mehr LEDs als Lichtquellen aufweist. Dadurch kann der elektrische Widerstand mit mehreren LEDs auf engem Raum verschaltet werden. Auch ist der Anschlusswiderstand mehrerer LEDs höher als der Anschlusswiderstand nur einer LED. Eine Multichip-LED mit mehreren LEDs und entsprechend höherer elektrischer Leistung erzeugt naturgemäß eine höhere Lichtstärke als eine einzelne LED. Bei gleicher Lichtstärke und nahezu gleicher Leistung im Verhältnis zu einer einzelnen LED kann die Multichip-LED mit geringerem Strom betrieben werden, sodass als Nebeneffekt mehr Meter LED-Streifen an einer Spannungsquelle betrieben werden können, was zu einer Reduzierung der Spannungsquellen, weniger Verkabelungsaufwand während der Installation und somit zu signifikanten Installationsvorteilen und Kosteneinsparungen führt. Zudem gewährleistet die Multichip-LED eine geringere Wärmeerzeugung pro LED, wodurch eine längere Lebensdauer möglich wird.

Vorteilhafterweise sind die LED-Inseln über ein Zweileiter-System miteinander verbunden. Das heißt, die zur Verbindung vorgesehenen Kabel weisen nur zwei Leiter oder Adern auf. Die innerhalb der Multichip-LED verwendeten LEDs sind vorzugsweise miteinander und mit dem Widerstand in Reihe geschaltet. Die elektrischen Verbraucher einer LED-Insel sind parallel zu den elektrischen Verbrauchern der anderen LED-Inseln desselben LED-Streifens geschaltet.

Vorzugsweise erstreckt sich der LED-Streifen über 20 bis 50 m. Je nach Anwendung können auch andere Längen vorgesehen sein, etwa 2 bis 20 m oder 50 bis 100 m oder davon abweichend.

Nach einem weiteren Gedanken der Erfindung können auf der LED-Insel genau eine Multichip-LED und/oder genau ein elektrischer Widerstand vorgesehen sein. Dies ermöglicht eine einfache Montage und eine gute Beherrschbarkeit der Wärmeentwicklung.

Nach einem weiteren Gedanken der Erfindung können innerhalb einer Länge von 1 m fünf oder mehr LED-Inseln über mehradrige Kabel miteinander verbunden sein. Die LED-Inseln sind vorteilhafterweise elektrisch zueinander parallel geschaltet, sodass bei Ausfall einer LED-Insel die anderen nicht auch ausfallen. Insbesondere sind die Kabel zweiadrig.

Nach einem weiteren Gedanken der Erfindung kann vorgesehen sein, dass bei einer Gesamtlänge von 100 m nur ein zusätzlicher Anschluss für eine Einspeisung vorgesehen ist. Als Einspeisung wird hier entweder eine zusätzliche Spannungsversorgung oder eine zusätzliche elektrische Verbindung mit einer vorhandenen Spannungsversorgung verstanden. Vorzugsweise ist der zusätzliche Anschluss an die vorhandene Spannungsversorgung angeschlossen. Insbesondere sind beide Enden des LED-Streifens an eine gemeinsame Spannungsversorgung angeschlossen. Dies kann auch für LED-Streifen anderer Länge gelten. Über die Kabel kann aufgrund des Querschnitts nur eine begrenzte Menge Strom zugeführt werden. Je höher der Stromverbrauch der LED-Inseln ist, umso mehr Strom muss zugeführt werden und umso mehr zusätzliche Einspeisungen müssen in Abhängigkeit von der Gesamtlänge des LED-Streifens vorgesehen sein. Aufgrund der Multichip-LED kann mit niedrigen Strömen gearbeitet werden. Dadurch kann die Anzahl zusätzlicher Einspeisungen in Abhängigkeit von der Länge des LED-Streifens reduziert werden, ohne dass der Querschnitt der Leiter im Kabel vergrößert werden muss.

Nach einem weiteren Gedanken der Erfindung kann die Multichip-LED zwei oder mehr LEDs aufweisen, insbesondere drei bis fünf LEDs. Angestrebt ist ein guter Kompromiss aus Kosten, Wärmeentwicklung, Stromaufnahme und Lichtausbeute sowie Lebensdauer.

Nach einem weiteren Gedanken der Erfindung weist die Multichip-LED LEDs nur einer Lichtfarbe auf. Es wird nur Licht einer Farbe, dafür aber mit großer Helligkeit abgestrahlt.

Nach einem weiteren Gedanken der Erfindung kann vorgesehen sein, dass die Multichip-LED ausschließlich oder überwiegend grünes Licht abstrahlt, vorzugsweise mit einem Intensitätsmaximum bei einer Wellenlänge von 520 bis 535 nm, insbesondere von 525 bis 530 nm. Das Licht ist besonders hell und gut wahrnehmbar.

Nach einem weiteren Gedanken der Erfindung kann vorgesehen sein, dass die Multichip-LED ausschließlich oder überwiegend weißes Licht abstrahlt, vorzugsweise mit einer Farbtemperatur von 3000 bis 5000 K. Insbesondere weist das weiße Licht eine Farbtemperatur von 4000 K auf. Die gegenüber warmweißem Licht von 2700 K höhere Farbtemperatur wird heller wahrgenommen bzw. die LEDs leuchten heller. Außerdem ist das weiße Licht in dem angegebenen Bereich relativ neutral.

Nach einem weiteren Gedanken der Erfindung kann vorgesehen sein, dass die LED-Insel Licht mit einer Lichtstärke von 300 bis 1200 mcd abstrahlt, insbesondere mit 500 bis 800 mcd, vorzugsweise mit 600 mcd. Die genannte Lichtstärke ist auf die gesamte LED-Insel bezogen, unabhängig von der Anzahl der enthaltenen LEDs. Die LED-Insel kann dabei über der Multichip-LED eine linsenförmige Abdeckung aufweisen.

Nach einem weiteren Gedanken der Erfindung kann vorgesehen sein, dass die Multichip-LED mit 0,3 bis 1,5 mA betrieben wird, insbesondere mit 0,5 bis 1,0 mA, vorzugsweise mit 0,7 mA. Angestrebt ist ein Stromverbrauch von etwa 3,5 mA pro Meter LED-Streifen und mit vorzugsweise fünf LED-Inseln pro Meter LED-Streifen.

Nach einem weiteren Gedanken der Erfindung ist vorgesehen, dass die Multichip-LED mit 0,5 bis 20 Prozent ihres Nennstroms betrieben wird, insbesondere mit 1 bis 10 Prozent, vorzugsweise mit 1,5 bis 5 Prozent. Vorteilhaft ist auch ein Strom von etwa 2,5 Prozent des Nennstroms oder weniger. Als Nennstrom wird hier entweder der vom Anbieter bzw. Hersteller der Multichip-LED genannte Nennstrom oder Durchlassstrom verstanden, der typischerweise für einen Dauerbetrieb zulässig ist, oder aber ein Nennstrom, mit dem bei Umgebungstemperatur Tₐ von 45 °C eine Lebensdauer von mehr als 100.000 Stunden erreicht wird. Als Lebensdauer wird üblicherweise die Zeit angenommen, nach der die Multichip-LED noch 70 Prozent ihrer anfänglich vorhandenen Lichtstärke aufweist, bei im Zeitverlauf konstantem Strom. Durch die Ansteuerung der Multichip-LED mit relativ niedrigem Strom ist eine drastische Verlängerung der Lebensdauer oder ein im Zeitverlauf geringerer Abfall der Lichtstärke möglich. Auch besteht eine geringere Empfindlichkeit gegenüber Spannungsspitzen. Üblicherweise geben die Hersteller von LEDs Datenblätter mit Kennlinien heraus, auf denen die Lichtstärke oder der Lichtstrom nach Art einer Kennlinie in Abhängigkeit von der Stromaufnahme dargestellt ist. Die Multichip-LED soll hier vorzugsweise am unteren Rand ihrer Kennlinie betrieben werden, beispielsweise mit einem Strom von 0,7 mA bei einem Nennstrom von 30 mA.

Nach einem weiteren Gedanken der Erfindung kann vorgesehen sein, dass die Multichip-LED von einer hutförmigen Abdeckung abgedeckt ist, wobei die Abdeckung eine Oberseite aufweist und außerhalb der Oberseite zumindest teilweise von einer Umspritzmasse umgeben ist. Die Umspritzmasse fixiert die Abdeckung auf der Platine und hüllt die Platine vorzugsweise komplett ein. Vorteilhafterweise liegt die Abdeckung auf der Platine auf. Die Umspritzmasse bedeckt insbesondere auch die Anschlusskontakte mit den Leitern und erstreckt sich bis über eine Isolierung der Kabel.

Nach einem weiteren Gedanken der Erfindung kann die Oberseite der Abdeckung als Teil einer Linse für einen gezielten Lichtaustritt ausgebildet sein. Vorteilhafterweise ist eine Unterseite der Linse plan ausgebildet und die Oberseite konvex oder erhaben gewölbt. Je nach angestrebtem Lichtaustritt können auch andere Linsenformen vorgesehen sein.

Ein LED-Streifen kann die in den Ansprüchen 11-14 genannten Merkmale aufweisen, entweder unabhängig oder in Verbindung mit wenigstens einem der zuvor dargestellten erfinderischen Aspekte. Insbesondere weist die LED-Insel eine Platine mit Anschlusskontakten auf, welche gabelförmig oder schlitzförmig ausgebildet sind. Im Stand der Technik gemäß der DE 196 27 856 A1 sind Kontaktelemente vorgesehen, die durch Crimpen mit Drähten und durch Nieten mit einer Leiterplatte verbunden sind. Im Gegensatz dazu ist bei der erfindungsgemäßen Ausgestaltung die Platine der LED-Insel mit gabelförmigen oder schlitzförmigen Anschlusskontakten versehen und kann so Leiter aufnehmen, die nicht abgeknickt und nicht mit zusätzlichen Kontaktelementen vercrimpt sind. Dadurch weist die Platine Schlitze auf, die entweder nur in der Oberfläche der Platine gebildet sind oder die Platine senkrecht zur flächenhaften Ausdehnung der Platine vollständig durchbrechen. Vorteilhafterweise weist die Platine Anschlusskontakte für eine Kabelverbindung mit je zwei Leitern oder Adern auf, also insgesamt vier Anschlusskontakte.

Die Anschlusskontakte sind so ausgebildet, dass die Leiter der Kabel in einer Ausrichtung parallel zur Oberfläche der Platine mit letzterer verbindbar sind. Enden der Leiter sollen nicht umgebogen und in Bohrungen eingesteckt sein. Vielmehr sollen die Leiter in die Anschlusskontakte eingelegt und verlötet werden. Aufgrund der Länge der Leiter und der Anschlusskontakte ist eine zu 100 Prozent passgenaue Abstimmung der Längen nicht erforderlich. Es muss nur eine bestimmte Mindestlänge eines jeden Leiters mit einer Mindestlänge des zugehörigen Anschlusskontakts verbunden sein, sodass ein möglichst geringer Übergangswiderstand besteht.

Nach einem weiteren Gedanken der Erfindung kann die Platine eine Längsrichtung, eine Querrichtung und eine Dicke aufweisen, wobei die Anschlusskontakte an einander in Längsrichtung gegenüberliegenden Stirnseiten der Platine angeordnet und in Längsrichtung ausgerichtet sind. Die Anschlusskontakte verlaufen somit auch in Längsrichtung des LED-Streifens.

Gegenstand der Erfindung ist auch ein Fluchtwegemarkierungssystem mit einem LED-Streifen, wie in Anspruch 15 angegeben.

Weitere Merkmale der Erfindung ergeben sich aus der Beschreibung im Übrigen und aus den Ansprüchen. Vorteilhafte Ausführungsbeispiele der Erfindung werden nachfolgend anhand von Zeichnungen näher erläutert. Es zeigen:
- Fig. 1: ein elektrisches Schaltbild eines LED-Streifens mit LED-Inseln, die über Kabel miteinander verbunden und an eine Spannungsversorgung angeschlossen sind,
- Fig. 2: eine Platine in der Draufsicht mit einem Leiter (noch nicht verbunden),
- Fig. 3: eine LED-Insel im Längsschnitt mit angeschlossenen Leitern,
- Fig. 4: die LED-Insel gemäß Fig. 3 in der Draufsicht,
- Fig. 5: einen vergrößerten Ausschnitt aus Fig. 4, nämlich eine Multichip-LED in der Draufsicht.

Ein in Fig. 1 gezeigter LED-Streifen 10 besteht aus mehreren LED-Inseln 11, welche über Kabel 12 miteinander verbunden und an eine gemeinsame Spannungsversorgung 13 angeschlossen sind. Die einzelnen LED-Inseln 11 sind elektrisch parallel zueinander geschaltet. Dargestellt sind nur vier LED-Inseln 11. Tatsächlich können wesentlich mehr LED-Inseln 11 an der gemeinsamen Spannungsversorgung 13 zur Bildung eines entsprechend längeren LED-Streifens angeschlossen sein. Die Kabel 12 weisen in diesem Ausführungsbeispiel je zwei Leiter 14, 15 auf und können auch als zweiadriges System bezeichnet werden. Die Spannungsversorgung 13 ist vorzugsweise eine Konstantspannungsquelle.

Die Länge der einzelnen Kabel 12 ist insbesondere so bemessen, dass pro Meter Länge des LED-Streifens 10 fünf LED-Inseln 11 angeordnet sind. Dadurch ergeben sich die in Fig. 1 dargestellten Abstände von 20 cm von der Mitte einer LED-Insel 11 zur Mitte der benachbarten LED-Insel 11. Alternativ können auch mehr LED-Inseln 11 pro Meter angeordnet sein.

Jede LED-Insel 11 weist gemäß Fig. 3 eine von einer Umspritzmasse 16 umgebene Platine 17 auf. Auf der Platine 17 sind eine Multichip-LED 18 und ein elektrischer Widerstand 19 gehalten, insbesondere verlötet. Der elektrische Widerstand 19 ist in Fig. 1 auch als R1 bezeichnet. Die Multichip-LED 18 weist in diesem Ausführungsbeispiel drei LEDs 20 auf, welche miteinander und mit dem Widerstand 19 elektrisch in Reihe geschaltet sind. In einem nicht gezeigten Ausführungsbeispiel sind vier LEDs je Multichip-LED vorgesehen. Widerstand 19 und Spannungsversorgung 13 sind dann entsprechend anzupassen.

Die Umspritzmasse 16 umfasst die Platine 17 von allen Seiten. Durchbrochen wird die Umspritzmasse 16 nur von einer hutförmigen Abdeckung 21 über der Multichip-LED 18 und durch an zwei Seiten zugeführte Kabel 12.

Die hutförmige Abdeckung 21 liegt mit einem unteren umlaufenden Rand 22 auf der Platine 17 auf, insbesondere ohne die Multichip-LED 18 zu berühren. Dabei ist der untere Rand 22 mit einem radial auswärts gerichteten Kragen 23 versehen, sodass die Umspritzmasse 16 die Abdeckung 21 sicher hält.

Gemäß Fig. 2 ist die Platine 17 rechteckig ausgebildet mit einer Längsrichtung x, einer Querrichtung y und einer Dicke d. An Stirnseiten 24, 25 weist die Platine 17 jeweils außenseitig in Längsrichtung verlaufende Ausnehmungen 26 auf, die in Richtung der Dicke d durchgehen und in Längsrichtung x nach außen offen sind. Die Stirnseiten 24, 25 haben dadurch ein gabelförmiges Aussehen.

Zur Verbindung der Kabel 12 mit der Platine 17 werden die endseitig von einer Isolierung 27 befreiten Leiter 14, 15 in die Ausnehmungen 26 eingelegt und dort verlötet. Die Endposition der Leiter 14, 15 in den Ausnehmungen 26 ist in Fig. 3 ersichtlich. Leiter 14, 15 und Ausnehmungen 26 weisen eine relativ große Überdeckung in Längsrichtung x auf, sodass eine relativ großflächige oder entlang zweier Linien verlaufende Lötverbindung möglich ist. Die sich ergebende Lötverbindung ist deutlich belastbarer als beispielsweise bei einem nur punktförmig mit der Platine 17 verbundenen Leiter.

Auf der Platine 17 sind Kontaktflächen 28, 29 zur elektrischen Verbindung mit dem Widerstand 19 und der Multichip-LED 18 vorgesehen. Von den Kontaktflächen 28, 29 verlaufen nicht gezeigte Leiterbahnen zu den Ausnehmungen 26, welche von elektrisch leitenden Rändern 30 eingefasst sind. Die Ränder 30 sind mit den Leitern 14, 15 verlötet und bilden Anschlusskontakte für die Leiter 14, 15.

Die Abdeckung 21 ist aus durchsichtigem Kunststoff gefertigt und oberseitig nach Art einer Linse 31 ausgebildet. Gemäß Fig. 3 weist die Linse 31 eine plane Unterseite 32 und eine konvexe Oberseite 33 auf.

Bedingt durch die Abdeckung 21 sind die Multichip-LED 18 und der Widerstand 19 räumlich und thermisch voneinander getrennt angeordnet. Unter der Abdeckung 21 ist nur die Multichip-LED 18 gehalten, während der Widerstand 19 außerhalb der Abdeckung 21 vorgesehen ist. Ein nachteiliger Wärmeausgleich vom Widerstand 19 zur Multichip-LED 18 ist im Wesentlichen nur mittelbar über die Platine 17 möglich. Auch ist der Widerstand 19 oberhalb der Platine 17 ringsum von der Umspritzmasse 16 bedeckt, so dass vom Widerstand 19 ausgehende Wärmestrahlung abgeschirmt wird.

Die elektrischen Größen von Spannungsversorgung 13, Multichip-LED 18 und Widerstand 19 sind so aufeinander abgestimmt, dass die Multichip-LED 18 am unteren Rand ihrer Lichtstärke-Strom-Kennlinie betrieben wird, vorzugsweise mit 1 bis 10 Prozent des Nennstroms, insbesondere mit etwa 2,5 Prozent. Die Multichip-LED 18 weist insbesondere einen Lichtstrom von 30 bis 35 Lumen bei einem Nennstrom von 30 mA auf. Tatsächlich wird die Multichip-LED 18 vorzugsweise mit einem Dauerstrom von etwa 0,7 mA oder weniger betrieben. Bei fünf parallel geschalteten LED-Inseln 11 pro Meter Länge des LED-Streifens 10 ergibt sich dadurch ein Strombedarf von 3,5 mA pro Meter.

Jede LED-Insel 11 strahlt Licht mit einer Lichtstärke von etwa 600 mcd ab.

## Patentansprüche

1. Verfahren zum Betrieb eines LED-Streifens (10) in einem Fluchtwegemarkierungssystem und mit wenigstens einer LED-Insel (11) und Kabeln (12) zum Anschluss an eine Spannungsversorgung (13) oder an weitere LED-Inseln (11), wobei auf der LED-Insel (11) mindestens eine Multichip-LED (18) und mindestens ein elektrischer Widerstand (19) in Reihe geschaltet vorgesehen sind, die Multichip-LED (18) nur LEDs (20) einer Lichtfarbe aufweist und die Multichip-LED (18) mit 0,5 bis 20 Prozent ihres Nennstroms betrieben wird, insbesondere mit 1 bis 10 Prozent, vorzugsweise mit 1,5 bis 5 Prozent.

2. Verfahren nach Anspruch 1, **dadurch gekennzeichnet, dass** auf der LED-Insel (11) genau eine Multichip-LED (18) und genau ein elektrischer Widerstand (19) vorgesehen sind.

3. Verfahren nach Anspruch 1 oder 2, **dadurch gekennzeichnet, dass** innerhalb einer Länge von 1 m fünf oder mehr LED-Inseln (11) über mehradrige Kabel (12) miteinander verbunden sind.

4. Verfahren nach einem der Ansprüche 1 bis 3, **dadurch gekennzeichnet, dass** bei einer Gesamtlänge von 100 m nur ein zusätzlicher Anschluss für eine Einspeisung (13) vorgesehen ist.

5. Verfahren nach einem der Ansprüche 1 bis 4, **dadurch gekennzeichnet, dass** die Multichip-LED (18) zwei oder mehr LEDs (20) aufweist.

6. Verfahren nach Anspruch 5, **dadurch gekennzeichnet, dass** die Multichip-LED (18) drei bis fünf LEDs (20) aufweist.

7. Verfahren nach einem der Ansprüche 1 bis 6, **dadurch gekennzeichnet, dass** die Multichip-LED (18) ausschließlich oder überwiegend grünes Licht abstrahlt, vorzugsweise mit einem Intensitätsmaximum bei einer Wellenlänge von 520 bis 535 nm, insbesondere von 525 bis 530 nm.

8. Verfahren nach einem der Ansprüche 1 bis 6, **dadurch gekennzeichnet, dass** die Multichip-LED (18) ausschließlich oder überwiegend weißes Licht abstrahlt, vorzugsweise mit einer Farbtemperatur von 3000 bis 5000 K.

9. Verfahren nach einem der Ansprüche 1 bis 8, **dadurch gekennzeichnet, dass** die LED-Insel (11) Licht mit einer Lichtstärke von 300 bis 1200 mcd abstrahlt, insbesondere mit 500 bis 800 mcd, insbesondere mit 600 mcd.

10. Verfahren nach einem der Ansprüche 1 bis 9, **dadurch gekennzeichnet, dass** die Multichip-LED (18) mit 0,3 bis 1,5 mA betrieben wird, insbesondere mit 0,5 bis 1,0 mA, vorzugsweise mit 0,7 mA.

11. Verfahren nach einem der Ansprüche 1 bis 10, **dadurch gekennzeichnet, dass** die Multichip-LED (18) von einer hutförmigen Abdeckung (21) abgedeckt ist, wobei die Abdeckung (21) eine Oberseite (33) aufweist und außerhalb der Oberseite (33) zumindest teilweise von einer Umspritzmasse (16) umgeben ist.

12. Verfahren nach Anspruch 11, **dadurch gekennzeichnet, dass** die Oberseite (33) der Abdeckung (21) als Teil einer Linse (31) für einen gezielten Lichtaustritt ausgebildet ist.

13. Verfahren nach einem der Ansprüche 1 bis 12, **dadurch gekennzeichnet, dass** die LED-Insel (11) eine Platine (17) mit Anschlusskontakten (30) aufweist, welche gabelförmig oder schlitzförmig ausgebildet sind.

14. Verfahren nach Anspruch 13, **dadurch gekennzeichnet, dass** die Platine (17) eine Längsrichtung (x), eine Querrichtung (y) und eine Dicke (d) aufweist, und dass die Anschlusskontakte (30) an einander in Längsrichtung (x) gegenüberliegenden Stirnseiten (24, 25) der Platine (17) angeordnet und in Längsrichtung (x) ausgerichtet sind.

15. Fluchtwegemarkierungssystem mit einem LED-Streifen (10) und zur Durchführung des Verfahrens nach einem der Ansprüche 1 bis 14, wobei der LED-Streifen (10) wenigstens eine LED-Insel (11) und Kabel (12) zum Anschluss an eine Spannungsversorgung (13) oder an weitere LED-Inseln (11) aufweist, und wobei auf der LED-Insel (11) mindestens eine Multichip-LED (18) und mindestens ein elektrischer Widerstand (19) in Reihe geschaltet vorgesehen sind, die Multichip-LED (18) nur LEDs (20) einer Lichtfarbe aufweist und die elektrischen Größen von Spannungsversorgung (13), Multichip-LED (18) und Widerstand (19) so aufeinander abgestimmt sind, dass die Multichip-LED (18) mit 0,5 bis 20 Prozent ihres Nennstroms betrieben wird, insbesondere mit 1 bis 10 Prozent, vorzugsweise mit 1,5 bis 5 Prozent.

## Claims

1. Method for operating an LED strip (10) in an emergency exit marking system and with at least one LED island (11) and cables (12) for connection to a voltage supply (13) or to further LED islands (11), wherein at least one multichip LED (18) and at least one electrical resistor (19) are provided on the LED island (11) in a series-connected manner, the multichip LED (18) has only LEDs (20) of one light colour, and the multichip LED (18) is operated at 0.5 to 20 per cent of its rated current, in particular at 1 to 10 per cent, preferably at 1.5 to 5 per cent.

2. Method according to Claim 1, **characterized in that** precisely one multichip LED (18) and precisely one electrical resistor (19) are provided on the LED island (11) .

3. Method according to Claim 1 or 2, **characterized in that** five or more LED islands (11) are connected to one another within a length of 1 m via multi-core cables (12) .

4. Method according to one of Claims 1 to 3, **characterized in that**, in the case of a total length of 100 m, only one additional connection is provided for an infeed (13).

5. Method according to one of Claims 1 to 4, **characterized in that** the multichip LED (18) has two or more LEDs (20).

6. Method according to Claim 5, **characterized in that** the multichip LED (18) has three to five LEDs (20).

7. Method according to one of Claims 1 to 6, **characterized in that** the multichip LED (18) emits solely or predominantly green light, preferably with an intensity maximum at a wavelength of 520 to 535 nm, in particular 525 to 530 nm.

8. Method according to one of Claims 1 to 6, **characterized in that** the multichip LED (18) emits solely or predominantly white light, preferably with a colour temperature of 3000 to 5000 K.

9. Method according to one of Claims 1 to 8, **characterized in that** the LED island (11) emits light with a light intensity of 300 to 1200 mcd, in particular 500 to 800 mcd, in particular 600 mcd.

10. Method according to one of Claims 1 to 9, **characterized in that** the multichip LED (18) is operated with 0.3 to 1.5 mA, in particular with 0.5 to 1.0 mA, preferably with 0.7 mA.

11. Method according to one of Claims 1 to 10, **characterized in that** the multichip LED (18) is covered by a hat-shaped cover (21), wherein the cover (21) has a top side (33) and is at least partially surrounded by an overmoulding compound (16) outside the top side (33).

12. Method according to Claim 11, **characterized in that** the top side (33) of the cover (21) is in the form of part of a lens (31) for targeted light emission.

13. Method according to one of Claims 1 to 12, **characterized in that** the LED island (11) has a circuit board (17) with connection contacts (30) which are in the form of forks or slots.

14. Method according to Claim 13, **characterized in that** the circuit board (17) has a longitudinal direction (x), a transverse direction (y) and a thickness (d), and **in that** the connection contacts (30) are arranged on end faces (24, 25) of the circuit board (17), which are opposite one another in the longitudinal direction (x), and are oriented in the longitudinal direction (x).

15. Emergency exit marking system having an LED strip (10) and for carrying out the method according to one of Claims 1 to 14, wherein the LED strip (10) has at least one LED island (11) and cables (12) for connection to a voltage supply (13) or to further LED islands (11), and wherein at least one multichip LED (18) and at least one electrical resistor (19) are provided on the LED island (11) in a series-connected manner, the multichip LED (18) has only LEDs (20) of one light colour, and the electrical variables of voltage supply (13), multichip LED (18) and resistor (19) are matched to one another such that the multichip LED (18) is operated at 0.2 to 20 per cent of its rated current, in particular at 1 to 10 per cent, preferably at 1.5 to 5 per cent.

## Revendications

1. Procédé permettant de faire fonctionner une bande LED (10) dans un système de marquage pour issues de secours et comprenant au moins un îlot LED (11) et des câbles (12) pour la connexion à une alimentation en tension (13) ou à des îlots LED (11) supplémentaires, dans lequel au moins une LED multipuce (18) et au moins une résistance électrique (19) sont prévues sur l'îlot LED (11) en étant connectées en série, la LED multipuce (18) ne présente que des LED (20) d'une couleur de lumière, et la LED multipuce (18) fonctionne avec 0,5 à 20 pour cent de son courant nominal, en particulier avec 1 à 10 pour cent, de préférence avec 1,5 à 5 pour cent.

2. Procédé selon la revendication 1, **caractérisé en ce qu'**une LED multipuce (18) exactement et une résistance électrique (19) exactement sont prévues sur l'îlot LED (11).

3. Procédé selon la revendication 1 ou 2, **caractérisé en ce que** dans une longueur de 1 m, cinq îlots LED (11) ou plus sont reliés ensemble par des câbles multiconducteurs (12).

4. Procédé selon l'une quelconque des revendications 1 à 3, **caractérisé en ce que** sur une longueur totale de 100 m, une seule connexion supplémentaire pour une alimentation (13) est prévue.

5. Procédé selon l'une quelconque des revendications 1 à 4, **caractérisé en ce que** la LED multipuce (18) présente deux ou plusieurs LED (20).

6. Procédé selon la revendication 5, **caractérisé en ce que** la LED multipuce (18) présente de trois à cinq LED (20).

7. Procédé selon l'une quelconque des revendications 1 à 6, **caractérisé en ce que** la LED multipuce (18) émet exclusivement ou essentiellement une lumière verte, de préférence ayant un maximum d'intensité à une longueur d'onde de 520 à 535 nm, en particulier de 525 à 530 nm.

8. Procédé selon l'une quelconque des revendications 1 à 6, **caractérisé en ce que** la LED multipuce (18) émet exclusivement ou essentiellement une lumière blanche ayant de préférence une température de couleur de 3000 à 5000 K.

9. Procédé selon l'une quelconque des revendications 1 à 8, **caractérisé en ce que** l'îlot LED (11) émet de la lumière d'une intensité lumineuse de 300 à 1200 mcd, en particulier de 500 à 800 mcd, en particulier de 600 mcd.

10. Procédé selon l'une quelconque des revendications 1 à 9, **caractérisé en ce que** la LED multipuce (18) fonctionne avec 0,3 à 1,5 mA, en particulier avec 0,5 à 1,0 mA, de préférence avec 0,7 mA.

11. Procédé selon l'une quelconque des revendications 1 à 10, **caractérisé en ce que** la LED multipuce (18) est recouverte par un couvercle (21) en forme de U renversé, dans lequel le couvercle (21) présente une face supérieure (33) et est entouré au moins partiellement d'une masse d'enrobage (16) en dehors de la face supérieure (33).

12. Procédé selon la revendication 11, **caractérisé en ce que** la face supérieure (33) du couvercle (21) est réalisée comme une partie d'une lentille (31) pour une sortie de lumière ciblée.

13. Procédé selon l'une quelconque des revendications 1 à 12, **caractérisé en ce que** l'îlot LED (11) présente une platine (17) pourvue de contacts de connexion (30) qui sont réalisés en forme de fourche ou en forme de fente.

14. Procédé selon la revendication 13, **caractérisé en ce que** la platine (17) présente une direction longitudinale (x), une direction transversale (y) et une épaisseur (d), et **en ce que** les contacts de connexion (30) sont disposés sur des faces frontales (24, 25) de la platine (17), opposées l'une à l'autre dans la direction longitudinale (x), et sont alignés dans la direction longitudinale (x).

15. Système de marquage pour issues de secours comprenant une bande LED (10) et destiné à exécuter le procédé selon l'une quelconque des revendications 1 à 14, dans lequel la bande LED (10) présente au moins un îlot LED (11) et des câbles (12) pour la connexion à une alimentation en tension (13) ou à des îlots LED (11) supplémentaires, et dans lequel au moins une LED multipuce (18) et au moins une résistance électrique (19) sont prévues sur l'îlot LED (11) en étant connectées en série, la LED multipuce (18) ne présente que des LED (20) d'une couleur de lumière, et les grandeurs électriques de l'alimentation en tension (13), de la LED multipuce (18) et de la résistance (19) sont coordonnées de telle sorte que la LED multipuce (18) fonctionne avec 0,5 à 20 pour cent de son courant nominal, en particulier avec 1 à 10 pour cent, de préférence avec 1,5 à 5 pour cent.
